# FASCICULE DE BREVET EUROPEEN

(11) **EP 2 740 877 B1**
(45) Date de publication et mention de la délivrance du brevet: **04.04.2018**
(21) Numéro de dépôt: 13196239.1
(22) Date de dépôt: 09.12.2013
(51) Int. Cl.: E06B 9/17

(54) **Ensemble de coffre de volet roulant avec coffre en matériau isolant thermique**
Rollladenkasteneinheit mit einem mit Isoliermaterial ausgestatteten Rollladenkasten
Roller shutter lintel assembly with a lintel made of a thermally insulating material

(30) Priorité: 07.12.2012 FR 1261792
(43) Date de publication de la demande: 11.06.2014
(73) Titulaire: Soprofen, 67580 Mertzwiller (FR)
(72) Inventeur: MITROVIC, Milan, 67250 SURBOURG (FR); HESS, Olivier, 67350 BITSCHHOFFEN (FR)
(74) Mandataire: Oudin, Stéphane

(56) Documents cités:
- EP-A1- 2 366 863
- DE-A1- 19 601 188
- DE-U1-202011 051 556
- FR-A1- 2 951 492

## Description

### Domaine technique

La présente invention concerne le domaine des volets roulants et a plus particulièrement pour objet un ensemble de coffre de volet roulant dont le coffre est réalisé dans un matériau isolant thermique.

### Technique antérieure

Les ensembles de coffre de volet roulant de type bloc-baie, prémontés en usine, sont habituellement réalisés par assemblage de profilés ou de panneaux, en bois ou en polychlorure de vinyle (PVC) à double paroi. Ces coffres peuvent être conçus de sorte à ménager une lame d'air importante entre les deux parois de chacun de ces profilés. En outre, on ajoute généralement une couche de matériau isolant sur la face interne de la trappe de visite.

Si le degré d'isolation ainsi obtenu est déjà remarquable, il n'est plus suffisant au regard des nouvelles exigences de construction définies en France par la Règlementation Thermique 2012 (RT 2012).

On connait par ailleurs des coffres de type blocs-baies réalisés en polystyrène expansé (PSE), développés notamment par des sociétés allemandes. Le brevet EP1760250 illustre ce type de produits commercialisés en Allemagne principalement, et qui ne satisfait pas aujourd'hui aux normes de construction en vigueur en France, car ils ne répondent notamment pas aux normes relatives à la tenue au vent de ces coffres montés en porte-à-faux sur des dormants supérieurs de cadre de fenêtre.

Pour pallier en partie ce problème, on connaît également un caisson de volet roulant comportant un profil de renforcement tel que celui divulgué par le modèle d'utilité allemand DE 20 2011 051556. Toutefois, ledit profil de renfort, qui est fixé sur le dessus du châssis dormant de la fenêtre recevant ledit caisson, ne participe qu'au renforcement de la fixation du caisson sur ladite fenêtre et n'est accessible qu'en démontant l'ensemble du coffre. Enfin, ce type de profil présente également l'inconvénient de ne pas pouvoir être prémonté en usine dans le caisson puisque qu'il participe à la fixation du caisson sur le châssis dormant de la fenêtre.

### Résumé de l'invention

La présente invention vise donc à obvier aux défauts des solutions connues en proposant un ensemble de coffre de volet roulant dont le coffre est réalisé dans un matériau isolant thermique, compatible à la fois avec les normes thermiques et de sécurité, en particulier au regard de la tenue au vent, en vigueur en France.

A cet égard, l'invention a pour objet un ensemble de coffre de volet roulant comportant, d'une part, un corps tubulaire de section transversale externe quadrangulaire, préférentiellement rectangulaire ou carrée, l'essentiel dudit corps tubulaire étant constitué par au moins deux profilés en matériau isolant thermique et un profilé inférieur, délimitant transversalement un coté intérieur et un coté extérieur dudit corps tubulaire, les faces externe, supérieure, intérieure et la face inférieure du coté intérieur dudit corps tubulaire étant fermées ou formées par lesdits profilés en matériau isolant thermique, une trappe de visite amovible masquant au moins la face inférieure du coté intérieur et, d'autre part, deux joues latérales montées sur les extrémités dudit corps tubulaire et supportant les extrémités de l'axe d'enroulement du tablier de volet roulant.

Cet ensemble de coffre de volet roulant est remarquable en ce en ce qu'il comporte un profilé de renfort d'inertie qui est amovible ou apte à s'effacer, en démontant uniquement la trappe de visite, et qui est placé du coté intérieur sous l'un des profilé en matériau isolant thermique, qui est aussi amovible et qui ferme au moins en partie la face inférieure du coté intérieur du corps tubulaire et ledit profilé de renfort d'inertie étant muni de moyens de liaison à la traverse de renfort du dormant supérieur du cadre de fenêtre sur lequel ledit ensemble de coffre de volet roulant est destiné à être fixé.

Selon une première variante d'exécution, la trappe de visite et le profilé de renfort d'inertie sont une seule et même pièce.

Selon une seconde variante d'exécution, la trappe de visite et le profilé de renfort d'inertie sont deux pièces distinctes, le profilé de renfort d'inertie étant masqué par la trappe de visite amovible.

On comprend bien que grâce à cet aménagement, on apporte au coffre de volet roulant une inertie supplémentaire qui améliore la stabilité de son assise sur le dormant supérieur de la fenêtre à laquelle il est associée, en particulier à l'encontre de la poussée du vent.

En outre, grâce au positionnement du profilé de renfort d'inertie en-dessous du matériau isolant et du coté intérieur, on évite un pont thermique et on améliore aussi les performances thermiques globales dudit coffre de volet roulant.

Enfin, on note que l'esthétique de l'ensemble est particulièrement soignée, grâce à la trappe de visite masquant ledit renfort à la vue.

### Brève description des dessins

D'autres avantages et caractéristiques ressortiront mieux de la description détaillée qui va suivre, en référence aux dessins annexés sur lesquels :
- la figure 1 est une vue schématique en coupe transversale d'un premier mode de réalisation de l'ensemble de coffre de volet roulant selon l'invention ;
- la figure 2 est une vue schématique en coupe transversale d'un second mode de réalisation de l'ensemble de coffre de volet roulant selon l'invention ;
- la figure 3 est une vue schématique en coupe transversale d'un seconde mode de réalisation de l'ensemble de coffre de volet roulant selon l'invention.

### Description des modes de réalisation

En référence à l'ensemble des figures, l'ensemble de coffre de volet roulant comporte, d'une part, un corps tubulaire 1 de section transversale externe quadrangulaire, préférentiellement rectangulaire ou carrée. L'essentiel de ce corps tubulaire 1 est constitué par au moins deux profilés 2,2' en matériau isolant thermique et un profilé 3 inférieur. Ce dernier délimite transversalement un coté intérieur INT et un coté extérieur EXT dudit corps tubulaire 1.

Les faces externe 100, supérieure 101, intérieure 102 et la face inférieure 103 du coté intérieur dudit corps tubulaire 1 sont fermées ou formées par lesdits profilés 2,2' en matériau isolant thermique.

En outre, une trappe de visite 5 amovible masque au moins la face inférieure 103 du coté intérieur INT. Cette trappe de visite 5 sera réalisée par exemple en polychlorure de vinyle (PVC) ou en aluminium.

L'ensemble de coffre de volet roulant comporte, d'autre part, deux joues latérales montées sur les extrémités dudit corps tubulaire 1 et supportant les extrémités de l'axe 110 d'enroulement du tablier de volet roulant (représenté en pointillés sur les figures).

Selon une caractéristique essentielle de l'invention, ledit ensemble de coffre de volet roulant comporte un profilé 6,6' de renfort d'inertie qui est amovible ou apte à s'effacer et qui est placé du coté intérieur INT sous l'un des profilés 2' en matériau isolant thermique, qui est aussi amovible et qui ferme au moins en partie la face inférieure 103 du coté intérieur INT du corps tubulaire 1, et ledit profilé 6,6' de renfort d'inertie étant muni de moyens de liaison à la traverse de renfort 7' du dormant supérieur 7 du cadre de fenêtre sur lequel ledit ensemble de coffre de volet roulant est destiné à être fixé.

Ce profilé 6,6' de renfort d'inertie est préférentiellement d'une masse relativement importante. Il sera de préférence métallique, par exemple en acier ou en aluminium.

Selon une première variante d'exécution, non représentée sur les figures, la trappe de visite 5 et le profilé 6,6' de renfort d'inertie sont une seule et même pièce. La trappe de visite 5 remplira donc à la fois une fonction de masquage des organes internes du coffre de volet roulant et une fonction de renfort inertiel.

Selon une seconde variante d'exécution, la trappe de visite 5 et le profilé 6,6' de renfort d'inertie sont deux pièces distinctes, ledit profilé 6,6' de renfort d'inertie étant masqué par la trappe de visite 5 amovible.

Selon une première déclinaison, non représentée, de cette seconde variante le profilé 6,6' de renfort d'inertie est lié par surmoulage ou coextrusion à la trappe de visite 5 et pris intégralement dans l'épaisseur de celle-ci. La liaison à la traverse de renfort 7' du dormant supérieur 7 du cadre de fenêtre sur lequel ledit ensemble de coffre de volet roulant est destiné à être fixé est alors assurée par la trappe de visite 5 dans laquelle le profilé 6,6' de renfort d'inertie est intégré.

Selon une seconde déclinaison de la seconde variante, le profilé 6,6' de renfort d'inertie est placé entre la trappe de visite 5 et la face inférieure 103 du coté intérieur INT du corps tubulaire 1.

En référence à la figure 1, on décrira un premier mode de réalisation de l'invention selon cette seconde déclinaison.

Dans ce premier mode de réalisation, le profilé 6 de renfort d'inertie est constitué par deux sous-profilés 61,62 liés longitudinalement entre eux par une liaison pivot 63, un premier sous-profilé 61 étant destiné à être assujetti à la traverse de renfort 7'. De préférence, l'assujettissement est réalisé au moyen de vis 10. Dans ce mode de réalisation, le profilé 6 de renfort d'inertie s'efface par pivotement vers le bas du second sous-profilé 62 par rapport au premier sous-profilé 61, permettant de retirer le profilé 2' amovible en matériau isolant thermique et d'accéder à l'intérieur du corps tubulaire 1.

En outre, l'ensemble de coffre de volet roulant comporte une paroi de parement 8 plaquée sur la face intérieure 102 du corps tubulaire 1, à la base de laquelle la trappe 5 est fixée de manière amovible, par exemple au moyen de vis 10. La trappe de visite 5 masque ici non seulement la face inférieure 103 du coté intérieur INT du corps tubulaire 1 mais aussi la face inférieure 103 de cette paroi de parement 8.

En référence à la figure 2, on décrira un second mode de réalisation de l'invention selon la seconde déclinaison.

Dans ce second mode de réalisation, le profilé 6' de renfort d'inertie est assujetti à l'une de ses bordures longitudinales par des moyens de fixation amovible, tels que par exemple des vis 10, au profilé de solidarisation 4. En outre, l'ensemble de coffre de volet roulant comporte une paroi de parement 8 plaquée sur la face intérieure 102 du corps tubulaire 1, dans laquelle l'autre bordure longitudinale du profilé 6' de renfort d'inertie est insérée et à la base de laquelle la trappe 5 est fixée de manière amovible, par exemple au moyen de vis 10. Ici encore, la trappe de visite 5 masque non seulement la face inférieure 103 du coté intérieur INT du corps tubulaire 1 mais aussi la face inférieure 103 de cette paroi de parement 8.

En référence à la figure 3, on décrira un troisième mode de réalisation de l'invention selon la seconde déclinaison.

Dans ce troisième mode de réalisation, le profilé 6' de renfort d'inertie est aussi assujetti à l'une de ses bordures longitudinales par des moyens de fixation amovible, tels que par exemple des vis 10, au profilé de solidarisation 4. A la différence du mode de réalisation précédent, le profilé 2 en matériau isolant thermique qui n'est pas amovible comporte une armature métallique 9, à l'extrémité inférieure et du coté intérieur de laquelle l'autre bordure longitudinale du profilé 6' de renfort d'inertie est fixée de manière amovible, par exemple au moyen de vis 10.

Selon un quatrième mode de réalisation selon la seconde déclinaison, non représenté sur les figures, le profilé de renfort d'inertie est lié par surmoulage ou coextrusion à la trappe de visite 5, en surface de celle-ci.

De préférence, comme représenté sur les figures, les profilés 2,2' en matériau isolant thermique présentent des portions de leurs parois internes de forme concave. Préférentiellement, leur contour épousera le pourtour extérieur du rouleau formé par le tablier du volet roulant enroulé autour de l'axe 110.

Selon une caractéristique avantageuse, le profilé inférieur 3 est lié à la traverse de renfort 7' du dormant supérieur 7 par l'intermédiaire d'un profilé de solidarisation 4 destiné à assurer, en coopérant avec le profilé inférieur 3, l'amarrage par encastrement dudit coffre de volet roulant sur ledit dormant supérieur 7.

En référence aux figures 1 à 3 notamment, on comprend bien que pour accéder au profilé 6,6' de renfort d'inertie afin de le déplacer, le cas échéant, il suffit de démonter uniquement la trappe de visite 5. En effet, selon les variantes d'exécution, soit le profilé 6,6' de renfort d'inertie et la trappe de visite 5 sont une seule et même pièce, soit ledit profilé 6,6' est masqué par la trappe de visite 5 amovible et/ou placé entre la trappe de visite 5 et la face inférieure 103.

Par ailleurs, grâce au positionnement du profilé 6,6' de renfort d'inertie du côté INT, il n'y a aucun risque de créer un pont thermique entre les côtés INT et EXT via ledit profilé 6,6'. De même, ce positionnement permet de déplacer le centre de gravité de l'ensemble de coffre de volet roulant en direction du côté INT et augmente l'inertie dudit ensemble de coffre, ce qui a pour effet d'accroitre la résistance au vent de l'ensemble de coffre selon l'invention.

Enfin, le matériau isolant thermique sera avantageusement pris parmi des mousses de polymère, comme le polystyrène expansé, le polystyrène extrudé, le polyisocyanurate ou le polyuréthane expansé. Bien entendu, tout autre matériau isolant thermique connu de l'homme de l'art, pouvant être façonné en éléments rigides et satisfaisant aux contraintes normatives de construction, pourra être mis en oeuvre sans sortir du cadre de la présente invention.

### Application industrielle

L'invention pourra être mise en oeuvre en pose par l'intérieur des bâtiments, dans les ouvrants de constructions neuves ou dans le cadre de rénovation d'ouvrants existants.

Enfin, il va de soi que les exemples décrits ne sont que des illustrations particulières et en aucun cas limitatives des domaines d'application de l'invention. L'Homme de l'art pourra apporter des aménagements de taille, de forme et de matériau à l'exemple de réalisation particulier sans pour autant sortir du cadre de la présente invention.

## Revendications

1. - Ensemble de coffre de volet roulant comportant, d'une part, un corps tubulaire (1) de section transversale externe quadrangulaire, préférentiellement rectangulaire ou carrée, l'essentiel dudit corps tubulaire (1) étant constitué par au moins deux profilés (2,2') en matériau isolant thermique et un profilé (3) inférieur, délimitant transversalement un coté intérieur (INT) et un coté extérieur (EXT) dudit corps tubulaire (1), les faces externe (100), supérieure (101), intérieure (102) et la face inférieure (103) du coté intérieur dudit corps tubulaire (1) étant fermées ou formées par lesdits profilés (2,2') en matériau isolant thermique, une trappe de visite (5) amovible masquant au moins la face inférieure (103) du coté intérieur et, d'autre part, deux joues latérales montées sur les extrémités dudit corps tubulaire (1) et supportant les extrémités de l'axe (110) d'enroulement du tablier de volet roulant, ledit ensemble de coffre de volet roulant comportant un profilé (6,6') de renfort d'inertie qui est muni de moyens de liaison à la traverse de renfort (7') du dormant supérieur (7) du cadre de fenêtre sur lequel ledit ensemble de coffre de volet roulant est destiné à être fixé, **caractérisé en ce que** ledit profilé (6,6') de renfort d'inertie est amovible ou apte à s'effacer, accessible en démontant uniquement la trappe de visite (5), et placé du coté intérieur (INT) sous l'un des profilés (2') en matériau isolant thermique, qui est aussi amovible et qui ferme au moins en partie la face inférieure (103) du coté intérieur dudit corps tubulaire (1).

2. - Ensemble de coffre de volet roulant selon la revendication 1 **caractérisé en ce que** la trappe de visite (5) et le profilé (6,6') de renfort d'inertie sont une seule et même pièce.

3. - Ensemble de coffre de volet roulant selon la revendication 1 **caractérisé en ce que** la trappe de visite (5) et le profilé (6,6') de renfort d'inertie sont deux pièces distinctes, ledit profilé (6,6') de renfort d'inertie étant masqué par la trappe de visite (5) amovible.

4. - Ensemble de coffre de volet roulant selon la revendication 3 **caractérisé en ce que** le profilé (6,6') de renfort d'inertie est lié par surmoulage ou coextrusion à la trappe de visite (5) et pris intégralement dans l'épaisseur de celle-ci.

5. - Ensemble de coffre de volet roulant selon la revendication 3 **caractérisé en ce que** le profilé (6,6') de renfort d'inertie est placé entre la trappe de visite (5) et la face inférieure (103) du coté intérieur (INT) du corps tubulaire (1).

6. - Ensemble de coffre de volet roulant selon la revendication 5 **caractérisé en ce que** le profilé (6) de renfort d'inertie est constitué par deux sous-profilés (61,62) liés longitudinalement entre eux par une liaison pivot (63), un premier sous-profilé (61) étant destiné à être assujetti à la traverse de renfort (7').

7. - Ensemble de coffre de volet roulant selon la revendication 5 **caractérisé en ce que** le profilé (6') de renfort d'inertie est assujetti à l'une de ses bordures longitudinales par des moyens de fixation amovible, tels que par exemple des vis (10), au profilé de solidarisation (4).

8. - Ensemble de coffre de volet roulant selon la revendication 7 **caractérisé en ce qu'**il comporte une paroi de parement (8) plaquée sur la face interne (102) du corps tubulaire (1), dans laquelle l'autre bordure longitudinale du profilé (6') de renfort d'inertie est insérée et à la base de laquelle la trappe (5) est fixée de manière amovible, par exemple au moyen de vis (10).

9. - Ensemble de coffre de volet roulant selon la revendication 7 **caractérisé en ce que** le profilé (2) en matériau isolant thermique qui n'est pas amovible comporte une armature métallique (9), à l'extrémité inférieure et du coté intérieur de laquelle l'autre bordure longitudinale du profilé (6') de renfort d'inertie est fixée de manière amovible, par exemple au moyen de vis (10).

10. - Ensemble de coffre de volet roulant selon la revendication 5 **caractérisé en ce que** le profilé (6,6') de renfort d'inertie est lié par surmoulage ou coextrusion à la trappe de visite (5), en surface de celle-ci.

11. - Ensemble de coffre de volet roulant selon l'une quelconque des revendications précédentes **caractérisé en ce que** les profilés (2,2') en matériau isolant thermique présentent des portions de leurs parois internes de forme concave.

12. - Ensemble de coffre de volet roulant selon l'une quelconque des revendications précédentes **caractérisé en ce que** le profilé inférieur (3) est lié à la traverse de renfort (7') du dormant supérieur (7) par l'intermédiaire d'un profilé de solidarisation (4) destiné à assurer, en coopérant avec le profilé inférieur (3), l'amarrage par encastrement dudit coffre de volet roulant sur ledit dormant supérieur (7).

13. - Ensemble de coffre de volet roulant selon l'une quelconque des revendications précédentes **caractérisé en ce que** le matériau isolant thermique est pris parmi des mousses de polymère, en particulier le polystyrène expansé, le polystyrène extrudé, le polyisocyanurate ou le polyuréthane expansé.

## Patentansprüche

1. Rollladenkasteneinheit, aufweisend, zum einen, einen rohrförmigen Körper (1) mit viereckigem, vorzugsweise rechteckigem oder quadratischem, Außenquerschnitt, wobei das Wesentliche des rohrförmigen Körpers (1) von mindestens zwei Profilen (2, 2') aus thermisch isolierendem Material und einem unteren Profil (3) gebildet ist, das eine Innenseite (INT) und eine Außenseite (EXT) des rohrförmigen Körpers (1) transversal begrenzt, wobei die äußere (100), obere (101), innere (102) und untere (103) Fläche der Innenseite des rohrförmigen Körpers (1) geschlossen oder von den Profilen (2, 2') aus thermisch isolierendem Material gebildet sind, wobei eine lösbare Zugangsklappe (5) mindestens die untere Fläche (103) der Innenseite verdeckt, und, zum anderen, zwei seitliche Wangen, die an den Enden des rohrförmigen Körpers (1) angebracht sind und die Enden der Wickelachse (110) der Rollladenschürze tragen, wobei die Rollladenkasteneinheit ein Trägheitsverstärkungsprofil (6, 6') aufweist, das mit Verbindungsmitteln mit dem Verstärkungsquerträger (7') der oberen Zarge (7) des Fensterrahmens ausgestattet ist, wo die Rollladenkasteneinheit bestimmt ist, befestigt zu sein, **dadurch gekennzeichnet, dass** das Trägheitsverstärkungsprofil (6, 6') lösbar oder imstande ist, zurückzutreten, erreichbar durch Demontage nur der Zugangsklappe (5), und auf der Innenseite (INT) unter einem der Profile (2') aus thermisch isolierendem Material platziert ist, das ebenfalls lösbar ist und das die untere Fläche (103) der Innenseite des rohrförmigen Körpers (1) mindestens teilweise verschließt.

2. Rollladenkasteneinheit nach Anspruch 1, **dadurch gekennzeichnet, dass** die Zugangsklappe (5) und das Trägheitsverstärkungsprofil (6, 6') ein und dasselbe Teil sind.

3. Rollladenkasteneinheit nach Anspruch 1, **dadurch gekennzeichnet, dass** die Zugangsklappe (5) und das Trägheitsverstärkungsprofil (6, 6') zwei unterschiedliche Teile sind, wobei das Trägheitsverstärkungsprofil (6, 6') von der lösbaren Zugangsklappe (5) verdeckt ist.

4. Rollladenkasteneinheit nach Anspruch 3, **dadurch gekennzeichnet, dass** das Trägheitsverstärkungsprofil (6, 6') durch Überformen oder Coextrusion mit der Zugangsklappe (5) verbunden und vollständig in der Stärke derselben aufgenommen ist.

5. Rollladenkasteneinheit nach Anspruch 3, **dadurch gekennzeichnet, dass** das Trägheitsverstärkungsprofil (6, 6') zwischen der Zugangsklappe (5) und der unteren Fläche (103) der Innenseite (INT) des rohrförmigen Körpers (1) platziert ist.

6. Rollladenkasteneinheit nach Anspruch 5, **dadurch gekennzeichnet, dass** das Trägheitsverstärkungsprofil (6) von zwei Unterprofilen (61, 62) gebildet ist, die durch eine Drehverbindung (63) längs miteinander verbunden sind, wobei ein erstes Unterprofil (61) bestimmt ist, an dem Verstärkungsquerträger (7') gesichert zu sein.

7. Rollladenkasteneinheit nach Anspruch 5, **dadurch gekennzeichnet, dass** das Trägheitsverstärkungsprofil (6') an einem seiner Längsränder mit lösbaren Befestigungsmitteln wie beispielsweise Schrauben (10) am Verbindungsprofil (4) gesichert ist.

8. Rollladenkasteneinheit nach Anspruch 7, **dadurch gekennzeichnet, dass** sie eine auf der inneren Fläche (102) des rohrförmigen Körpers (1) angebrachte Verkleidungswand (8) aufweist, in welcher der andere Längsrand des Trägheitsverstärkungsprofils (6') eingesetzt ist und an deren Basis die Klappe (5) lösbar, beispielsweise mit Schrauben (10), befestigt ist.

9. Rollladenkasteneinheit nach Anspruch 7, **dadurch gekennzeichnet, dass** das Profil (2) aus thermisch isolierendem Material, das nicht lösbar ist, eine metallische Armierung (9) aufweist, an deren unterem Ende und der Innenseite der andere Längsrand des Trägheitsverstärkungsprofils (6') lösbar, beispielsweise mit Schrauben (10), befestigt ist.

10. Rollladenkasteneinheit nach Anspruch 5, **dadurch gekennzeichnet, dass** das Trägheitsverstärkungsprofil (6, 6') durch Überformen oder Coextrusion mit der Zugangsklappe (5) auf der Oberfläche derselben verbunden ist.

11. Rollladenkasteneinheit nach einem der vorangehenden Ansprüche, **dadurch gekennzeichnet, dass** die Profile (2, 2') aus thermisch isolierendem Material Abschnitte ihrer inneren Wände konkaver Form aufweisen.

12. Rollladenkasteneinheit nach einem der vorangehenden Ansprüche, **dadurch gekennzeichnet, dass** das untere Profil (3) mit dem Verstärkungsquerträger (7') der oberen Zarge (7) über ein Verbindungsprofil (4) verbunden ist, das bestimmt ist, im Zusammenwirken mit dem unteren Profil (3) die Befestigung des Rollladenkastens durch Rasten auf der oberen Zarge (7) zu sichern.

13. Rollladenkasteneinheit nach einem der vorangehenden Ansprüche, **dadurch gekennzeichnet, dass** das thermisch isolierende Material aus den Polymerschäumen ausgewählt ist, insbesondere dem geschäumten Polystyrol, dem geschäumten Polystyrol, dem Polyisocyanurat oder dem geschäumten Polyurethan.

## Claims

1. Roller shutter lintel assembly comprising, on the one hand, a tubular body (1) having a quadrangular external cross-section, preferably rectangular or square, the majority of said tubular body (1) being constituted by at least two profiles (2, 2') made of a thermally-insulating material, and one lower profile (3), transversally defining an inner side (INT) and an outer side (EXT) of said tubular body (1), the outer surface (100), upper surface (101), inner surface (102) and lower surface (103) of the inner side of said tubular body (1) being closed or formed by said profiles (2, 2') made of a thermally-insulating material, a removable inspection hatch (5) concealing at least the lower surface (103) of the inner side and, on the other hand, two side flanges mounted on the ends of said tubular body (1) and supporting the ends of the winding shaft (110) of the roller shutter apron, said roller shutter lintel assembly comprising an inertia reinforcement profile (6, 6') that is equipped with connection means for connecting to the reinforcement crosspiece (7') of the upper sash (7) of the window frame on which said roller shutter lintel assembly is intended to be secured, **characterised in that** said inertia reinforcement profile (6, 6') is removable or capable of retracting, can be accessed solely by removing the inspection hatch (5), and is placed on the inner side (INT) under one of the profiles (2') made of a thermally-insulating material, which is also removable and which at least partially closes the lower surface (103) of the inner side of said tubular body (1).

2. Roller shutter lintel assembly according to claim 1, **characterised in that** the inspection hatch (5) and the inertia reinforcement profile (6, 6') are in one piece.

3. Roller shutter lintel assembly according to claim 1, **characterised in that** the inspection hatch (5) and the inertia reinforcement profile (6, 6') are two separate parts, said inertia reinforcement profile (6, 6') being concealed by the removable inspection hatch (5).

4. Roller shutter lintel assembly according to claim 3, **characterised in that** the inertia reinforcement profile (6, 6') is connected by cast moulding or coextrusion to the inspection hatch (5) and is enclosed within the thickness thereof.

5. Roller shutter lintel assembly according to claim 3, **characterised in that** the inertia reinforcement profile (6, 6') is placed between the inspection hatch (5) and the lower surface (103) of the inner side (INT) of the tubular body (1).

6. Roller shutter lintel assembly according to claim 5, **characterised in that** the inertia reinforcement profile (6) is constituted by two sub-profiles (61, 62) linked longitudinally between one another by a pivot link (63), a first sub-profile (61) being intended to be fixed to the reinforcement crosspiece (7').

7. Roller shutter lintel assembly according to claim 5, **characterised in that** the inertia reinforcement profile (6') is fixed, at one of the longitudinal edges thereof, by removable fastening means, such as screws (10), to the connecting profile (4).

8. Roller shutter lintel assembly according to claim 7, **characterised in that** it comprises a facing wall (8) pressed against the inner surface (102) of the tubular body (1), into which the other longitudinal edge of the inertia reinforcement profile (6') is inserted, and at the base of which the hatch (5) is secured in a removable manner, for example using screws (10).

9. Roller shutter lintel assembly according to claim 7, **characterised in that** the profile (2) made of a thermally-insulating material that is not removable comprises a metal reinforcement (9), at the lower end and on the inner side of which the other longitudinal edge of the inertia reinforcement profile (6') is secured in a removable manner, for example using screws (10).

10. Roller shutter lintel assembly according to claim 5, **characterised in that** the inertia reinforcement profile (6, 6') is connected by cast moulding or coextrusion to the inspection hatch (5), at the surface thereof.

11. Roller shutter lintel assembly according to any of the previous claims, **characterised in that** the profiles (2, 2') made of a thermally-insulating material have inner walls with portions thereof having a concave shape.

12. Roller shutter lintel assembly according to any of the previous claims, **characterised in that** the lower profile (3) is connected to the reinforcement crosspiece (7') of the upper sash (7) via a connecting profile (4) intended to provide, by engaging with the lower profile (3), the fastening by embedment of said roller shutter lintel on said upper sash (7).

13. Roller shutter lintel assembly according to any of the previous claims, **characterised in that** the thermally-insulating material is taken from the group constituted from polymer foams, in particular expanded polystyrene, extruded polystyrene, polyisocyanurate or expanded polyurethane.
